# EUROPÄISCHE PATENTSCHRIFT

(11) **EP 0 179 357 B1**
(45) Veröffentlichungstag und Bekanntmachung des Hinweises auf die Patenterteilung: **14.06.1989**
(21) Anmeldenummer: 85112834.8
(22) Anmeldetag: 10.10.1985
(51) Int. Cl.: A47C 1/032, A47C 3/026, A47C 7/44, A47C 7/46

(54) **Sitzmöbel**
Chair
Chaise

(30) Priorität: 23.10.1984 CH 5064/84
(43) Veröffentlichungstag der Anmeldung: 30.04.1986
(73) Patentinhaber: PROTONED B.V., 1016 CH Amsterdam (NL)
(72) Erfinder: Bräuning, Egon, D-7858 Weil am Rhein 5 (DE)
(74) Vertreter: Gehrig, Peter

(56) Entgegenhaltungen:
- DE-A- 2 925 520
- GB-A- 2 081 085
- US-A- 2 961 035
- US-A- 3 994 466
- US-A- 4 131 315

## Beschreibung

Die Erfindung bezieht sich auf ein durch den Oberbegriff des Patentanspruchs 1 gattungsmässig festgelegtes Sitzmöbel.

Solche der gehobenen Komfortklasse zuzuzählende Sitzmöbel sind allgemein mit einer Sitzplatten-/Rückeniehnen-Verstellmechanik versehen. Charakteristisch ist dabei, dass die Rückenlehnen-Neigungsverstellung in einer starren Proportionalität zur ebenfalls rückwärts orientierten Sitzplatten-Neigungsverstellung steht. Ein solches Sitzmöbel geht aus dem CH-Patent Nr. 629 945 hervor, in welchem ein Arbeitsstuhl zur stufenlosen gleichsinnigen Veränderung der Sitzplatten-und Rückenlehnen-Neigungsverstellung beschrieben ist. Die zugehörige Verstellmechanik enthält neben einer Gasdruckfeder eine zu dieser parallel geschaltete Schraubendruckfeder, wobei die Gasdruckfeder neben ihrer Aufgabe als Federelement auch die Funktion eines Stellgliedes erfüllt. Die genannte Federelementen- Parallelschaltung bezweckt, die Vergrösserung der Rückenlehnenauslenkung nach hinten entgegen einer progressiv ansteigenden Federkraft zu erzielen, wobei die resultierende Verstellbewegung durch Rückwärtsbewegen des Oberkörpers des Stuhlbenützers bewirkt wird. Durch Entlastung der Rückenlehne gelangt diese samt der Sitzplatte wieder in eine Stellung geringerer Rückwärtsneigung oder schliesslich in ihre etwa lotrechte Ausgangsstellung zurück. Das Bewegungsspiel kann bei freilaufender Gasdruckfeder beliebig wiederholt werden. Durch Umschaltung der Gasdruckfeder als Stellglied kann das Bewegungsspiel in jeder Rückenlehnen-Neigungsstellung gestoppt und dadurch eine Fixierung der Rückenlehnenstellung erzielt werden.

Somit ist es zwar möglich, eine fortwährende Pendelbewegung der Sitzplatten-Rückenlehnen-Kombination bzw. des Verstellmechanismus zu verhindern, die namentlich bei geringen Gewichtsverlagerungen durch den Benützer unerwünscht sein kann. Gleichzeitig verliert aber das Sitzmöbel eine wesentliche Komfort-Komponente: die automatische Anpassung der Rückenlehnenneigung, wenn sich der Benützer kurzfristig zurücklehnen möchte, ohne den Verstellmechanismus zu deblockieren. Ein Bedürfnis für eine solche Mobilität der Rückenlehne besteht namentlich dann, wenn das Sitzmöbel die Möglichkeit bieten soll, rasch und ohne Einstellmittelbetätigung unterschiedlichen Benützungsformen anpassbar zu sein.

In der DE-OS 2 925 520 ist ein Drehstuhl mit einem Verstellmechanismus für die stufenlose gleichsinnige Veränderung der Sitzplatten- und Rückenlehnenneigung beschrieben, bei welchem beidseits an einem Sitzrahmen angelenkte Trägerholme bis in die Höhe einer Schulterauflage hochgeführt sind und somit sowohl den Lendenabschnitt der Rückenlehne als auch die Schulterauflage in den Vorgang der Neigungsverstellung einbeziehen. Wünscht sich somit der Stuhlbenützer über die sich aus dem Verstellmechanismus ergebende Begrenzung der Rückwärtsneigung hinaus zurückzulehnen, so kann dies nur durch die zusätzliche Rückwärtsverschwenkung der Schulterauflage entgegen einer Federrückstellkraft erfolgen. Die Rückenlehnenneigung ist dabei begrenzt durch den Bereich der gleichsinnigen Veränderung der Sitzplatten-Rückenlehnenneigung.

Die erfindungsgemäss an einem Sitzmöbel der eingangs definierten Art zu lösende Aufgabe besteht somit darin, durch eine Weiterentwicklung des Verstellmechanismus die Funktion der Rükkenlehne dahingehend zu verbessern, dass der der Schulterauflage und der Stützung des mittleren Bereichs der Wirbelsäule eines Benützers dienende Abschnitt auch bei blockiertem Verstellmechanismus und unabhängig von dessen Blockierstellung weiterhin andruckabhängig rückwärts schwenkbar bleibt.

Eine weitere Aufgabe besteht darin, dass aufbauend auf einer Basiskonstruktion, die die genannte zusätzliche Rückenlehnenverschwenkung ermöglicht, eine Steuer- und Stützeinrichtung für eine Kopfstütze am Sitzmöbel zu schaffen, die oberhalb des genannten Rückenlehnenabschnittes schwenkbar angeordnet ist.

Eine dritte erfindungsgemäss zu lösende Aufgabe betrifft die Gestaltung eines Sitzmöbels der vorliegenden Art mit einer Armlehne, bei der die Enden eines Armauflage- und eines Stützabschnittes an Gelenkzapfen gelagert sind, die an relativ zueinander verschwenkbaren Stellen der Sitzmöbelkonstruktion angebracht sind.

Schliesslich bezieht sich die erfindungsgemass zu lösende Aufgabe auf die Gestaltung eines Sitzmöbels mit einem Einsäulen-Tragfuss, der mit auswechselbaren Stützelementen versehbar ist.

Die Lösung dieser Aufgabe ist durch die kennzeichnenden Merkmale des Patentanspruchs 1 definiert. Ausführungsformen davon gehen aus den zugeordneten abhängigen Ansprüchen hervor.

Die Erfindung ist nachstehend beispielsweise anhand der Zeichnung erläutert. Darin zeigt:
Fig. 1 a, 1 b das Sitzmöbel nach der Erfindung in einer ersten Ausführungsform, teilweise in der Vertikal-Mittenebene geschnitten, in zwei Extremstellungen von Sitzplatte und Rückenlehne,
Fig. 2a, 2b das Federaggregat der Rückenlehnen-Pendelvorrichtung in grösserem Massstab, in zwei um 90° zueinander stehenden Schnittdarstellungen,
Fig. 3 einen vereinfachten Schnitt nach der Linie 11-111 in Fig. 1 a,
Fig. 4, 4a einen Horizonalschnitt nach der Linie IV-IV in Fig. 1a, und einen Vertikalschnitt nach der Linie a-a in Fig. 4,
Fig. 5a, 5b das Sitzmöbel nach der Erfindung in einer zweiten, mit einer Kopfstütze versehenen Ausführungsform, in gleicher Darstellungsweise wie in den Fig. 1a, 1 b,
Fig. 6, 6a-6c die Armlehne am Sitzmöbel nach den Fig. 1 und 5a im Längsschnitt, einer Querschnittsdarstellung (Fig. 6a) und Detaildarstellungen der Armlehnenkern-Führungstasche im Grundriss (Fig. 6b) und Gelenkbereich (Fig. 6c), und
Fig. 7, 7a, 7b den Tragfuss des Sitzmöbels nach den Fig. 1 und 5a in einer Partialdarstellung eines Tragarms in Seitenansicht (Fig. 7), im Vertikal-Längsschnitt (Fig. 7a) und im Querschnitt (Fig. 7b).

Gleichgestaltete oder gleiche Funktionen aus- übende Teile in den verschiedenen Figuren sind mit der gleichen Referenznummer bezeichnet.

Das in den Fig. 1 und 1 b gezeigte Sitzmöbel ist auf einem Einsäulen-Tragfuss 1, der über eine höhenverstellbare Tragsäule 2, beispielsweise eine Gasfeder, mit der Sitzkappe 3.1 eines Stützauslegers 3 an einem allgemein mit 4 bezeichneten Sitztragrahmen abgestützt. Die Tragsäule 2 ist zweckmässig von einer Verschalung 5 umgeben, die beispielsweise aus zwei teleskopisch ineinander greifenden Rohrgliedern ausgebildet ist. Hinsichtlich Details eines bevorzugten Ausführungsbeispiels des Tragfusses sei auf die Fig. 7, 7a und 7b verwiesen.

Im Sitztragrahmen 4 sind Bauteile einer nachstehend auch als Synchron-Verstellmechanismus 6 bezeichneten Vorrichtung enthalten, von der die Fig. 1 a u.a. eine steuerbare Gasfeder 7 mit in ausgeschobener Stellung befindlicher Kolbenstange 8 zeigt. Am äusseren Ende der genannten Kolbenstange 8 ist der Hebelarm 9 einer Rückenlehnen-Anschlusskonstruktion 10 angelenkt, die um eine Welle 11 schwenkbar gelagert ist. Durch den Synchronverstellmechanismus 6, von dem eine Ausführungsform in der CH-PS Nr. 636 252 beschrieben ist, sind die am Sitztragrahmen 4 aufgebauten Elemente der Sitzplatte und der Rückenlehne 14, 16 gleichsinnig und voneinander abhängig schwenkbar angeordnet. Der Hebelarm 9 ist mit einem Stützrohr 12 fest verbunden. An dieses ist etwas abgewinkelt auch ein in Fig. 2a, b detailliert gezeigtes Federaggregat der Rückenlehnen-Pendelvorrichtung angeschlossen.

Ein ebenfalls am Sitztragrahmen 4 vorhandener (nicht gezeigter) Hebel ermöglicht, ein Überströmventil in der Gasfeder zu betätigen, welches in Offenstellung das Verschieben der Kolbenstange 8 der Gasfeder 7 zulässt, in geschlossener Stellung dagegen die Kolbenstange blockiert. Das Einwärtsschieben der Kolbenstange 8 (siehe Fig. 1 b) in den Gasfederzylinder bewirkt, dass sich die Rückenlehnen-Anschlusskonstruktion 10 in Uhrzeigerrichtung verschwenkt und damit die Rükkenlehne 14,16 in die Stellung nach Fig. 1 b überführt. Diese Schwenkbewegung tritt allerdings nur auf, wenn bei geöffnetem Überströmventil der Gasfeder 7 gleichzeitig eine Schwenkkraft P, vorzugsweise durch Zurücklehnen des Sitzmöbelbenützers, aufgebracht wird.

Zurück zur Fig. 1a: Die ausgestossene Gasfederkolbenstange 8 hat zur Folge, dass das Schieberaggregat 13 samt der mit ihm verbundenen Stützanordnung 16 des Gerüstes 17 des Rückenlehnenoberteils in etwa lotrechte Stellung gedrängt wird. Letzteres enthält ein schalenförmig ausgerundetes Bauteil 17', das an den Seitenenden der Stützanordnung 16 über ein Scharnierpaar 19 an der Lagerstelle 18 schwenkbar angelenkt ist. Das Bauteil 17' ist zweckmässig eine Sperrholzschale, deren unterer Rand bei 21 auf dem Schieberglied 20 abgestützt ist. Eine Stellfedervorrichtung 22 bewirkt, dass das Rückenlehnengerüst 17 stehts in satter Anlage am Schieberglied 20 gehalten ist. Die Stellfedervorrichtung 22 besteht im wesentlichen aus einer langgestreckten Blattfeder 23, die unten am Schieberaggregat 13 angeschraubt ist, und in das Rückenlehnengerüst 17 hochreicht, und einer an diesem befestigten Führungstasche 24, deren Details aus den Fig. 4 und 4a hervorgehen und später beschrieben sind.

Vorerst soll indessen der Aufbau des Schieberaggregates 13 anhand der Fig. 2a und 2b erläutert werden. Fig. 3 zeigt dessen Einbau in die Stützanordnung 16.

Die Fig. 2a und 2b zeigen das Schieberaggregat 13 in grösserem Massstab und in zwei um 90° zueinander stehenden Schnitten. Auf dem Stützrohr 12 des Synchronverstellmechanismus 6 ist ein lotrecht stehendes Rechteckrohr 25 aufgeschweisst. In diesem ist das Schieberglied 20 über eine Strecke von ca. 1,5-2 cm längsbewegbar gelagert. Der Bewegungsweg ist durch Langlöcher 27 gegeben, die von im Rechteckrohr 25 gelagerten Rohrbolzen 28 durchsetzt sind. Das Schieberglied 20 steht unter dem Andruck von kräftigen Schraubenfedern 29, die zwischen seiner mit Federführungen 31 versehenen Unterseite und dem Stützrohr 12 mit Vorspannung eingesetzt sind. Das obere Ende 32 des Schiebergliedes 20 liegt wie bereits erwähnt in Andruckkontakt mit dem unteren Ende des Bauteils 17' vom Rukkenlehnengerüst 17.

Die Stellung des Schieberaggregates 13 innerhalb der Stützanordnung 16 geht aus Fig. 3 hervor. In dieser Figur bezeichnet 12 das Stützrohr, welches in Gabelträgern 33 des erwähnten Synchronverstellmechanismus 6 gelagert ist. Mit 9' sind dem Hebelarm 9 aus Fig. 1 a entsprechende Laschen, und mit 34 ein den Laschen 9' parallelgeschaltetes Laschenpaar des Synchronverstellmechanismus 6 gemäss dem CH-Patent Nr. 636 252 bezeichnet. Die je seitwärts am Rechteckrohr 25 angeschweisste Stützanordnung 16 enthält eine nicht detailliert gezeigte Rahmenkonstruktion 35 aus Einzelträgern, die an ihren äusseren Enden je an einem vertikalen Rahmenglied 36 angeschlossen sind. Auf diesem sitzt in einer Futterhülse 37 ein Achszapfen 38, der auf seinem einwärtsragenden Ende ein Scharnierelement 39 zur Anlenkung des mit unterbrochenem Strich gezeigten Rückenlehnengerüstes 17 trägt. Das auswärtsragende Ende 40 ist für die Aufnahme der oberen Gelenkbüchse 41 an der Armlehne (Fig. 6) bestimmt. Fig. 3 zeigt weiter die Befestigung der langgestreckten Blattfeder 23 am Rechteckrohr 25 des Schieberaggregates 13.

In Fig. 4 ist das Rückenlehnengerüst 17 im Schnitt nach der Linie IV-IV in Fig. 1 a dargestellt. Das beispielsweise als Sperrholzschale geformte Bauteil 17' ist wie erwähnt unten/aussen je in einer mit unterbrochenem Strich gezeigten und in Fig. 3 detailliert beschriebenen Schwenklagerung 37/38/39 gehalten. Die allgemein mit 24 bezeichnete Führungstasche für die Blattfeder 23 ist im wesentlichen zentral am Rückenlehnenausbauteil 17' befestigt. Sie besteht gemäss Fig. 4a aus einem Anschlaggehäuse 42 mit einem länglichen Hohlraum 43, in welchem sich ein auf der Blattfeder 23 aufgesetzter oder angeformter Nokken 44 zwischen zwei Endanschlägen 45.1, 45.2 längsbewegen kann. Die Nockenstellung am unteren Endanschlag 45.1 legt dabei die Rückenlehnenstellung in etwa axialer Fluchtung mit dem Schieberaggregat 13 fest, während die Nockenstellung am oberen Endanschlag 45.2 mit einer etwa 15-20° betragenden Auslenkung im Uhrzeigersinn des Rückenlehnenoberteils 14' in die mit unterbrochenem Strich gezeichnete Stellung übereinstimmt.

Damit ist nun das Funktionieren des beschriebenen Sitzmöbels bereits erklärbar. Es wird hierzu vorausgesetzt, dass die eingangs erwähnte Synchronverstellung der Relativneigungen von Sitzplatte 15 und Rückenlehne 14, 16 bekannt ist und daher keiner Darstellung mehr bedarf. Mit anderen Worten: Das Erstellen der unterschiedlichen Sitzplatten- und Rückenlehnen-Neigungen an den mit ausgezogenem Strich in den Fig. 1 und 1 gezeigten Sitzmöbeln wird als bekannt vorausgesetzt. Es ist somit klar, dass bei irgendeiner dieser Neigungsstellungen die Achsialausrichtung zwischen dem Schieberaggregat 13 und dem Rückenlehnengerüst 17 die gleiche bleibt, wenn nicht auf den Rückenlehnenoberteil 14 oberhalb der Lagerstelle 18 eine Druckkraft Q ausgeübt wird. Eine solche Kraft Q tritt auf, wenn sich der Benützer des Sitzmöbels bei arretierter Gasfeder, also fixierter Neigungsstellung oder bei voller Neigungsverstellung und freilaufender Gasfeder-Kolbenstange 8 (zusätzlich) weiter nach hinten bewegen möchte, um eine entspanntere Körperstellung einzunehmen. Mit dem Ausüben der Kraft Q wirkt das untere Ende des um die Lagerstelle 18 rückwärts schwenkbaren Rückenlehnengerüst-Bauteils 17' an der Stelle 21 verstärkt auf das gefederte Schieberglied 20 (siehe Fig. 2) des Schieberaggregates 13 ein. Bei Erreichen einer Druckkraft Q, bei der die Vorspannung der Schraubenfedern 29 überwunden wird, beginnt sich die Rückenlehne 14 in Uhrzeigerrichtung zu verschwenken. Dabei wird das Schieberglied 20 entgegen der progressiv steigenden Vorspannung der Federn 29 abwärts in eine der Grösse der Druckkraft Q entsprechende Gleichgewichtslage gedrängt, d.h. die Zusatzneigung der Rückenlehne ist von der Druckkraft Q abhängig und verschwindet wieder, wenn letztere Null wird.

Wie bereits anlässlich der Beschreibung der Fig. 2 erwähnt, ist der Bewegungsweg des Schiebergliedes 20 durch die Länge der Langlöcher 27 begrenzt. Die Ausnützung des möglichen Schieberweges würde indessen ein hartes Aufschlagen des Rückenlehnenoberteils 14 bei voller Auslenkung zur Folge haben. Dies wird durch die Stellfedervorrichtung 22 wie folgt vermieden: Die Blattfeder 23 besitzt oberhalb des Schieberaggregates 13 zwei Knickstellen 46.1 und 46.2, durch welche der Blattfeder 23 neben einer im Uhrzeigersinn wirkenden Schwenkvorspannung eine Längs-Elastizität erteilt wird. Letztere hat zur Folge, dass beim Auftreffen des Nockens 14 am oberen Endanschlag 45.2 (Fig. 4a) ein weicher Bremseffekt resultiert. Die genannte Schwenkvorspannung bewirkt, dass sich die Blattfeder 23 bei steigendem Längsdruck nicht nach aussen, sondern nach innen gegen das Bauteil 17' hin ausbiegt.

Durch gegenseitige optimale Anpassung der Vorspannung der Schraubenfedern 29 und der Länge der Langlöcher 27 am Schieberaggregat 13, der Grösse der Längselastizität der Blattfeder 23 und deren Schwenkvorspannung mittels den Knickstellen 46.1 und 46.2, sowie des freien Bewegungsweges des Nockens 44 in der Führungstasche 24 lässt sich ein Wert für die Auslenkdruckkraft Q und ein weitgehend schlagfreies Abbremsen der Auslenkbewegung des Rückenlehnenoberteils 14 in dessen Stellung 14' erzielen.

Das nach vorstehend beschriebenem Prinzip gebaute Sitzmöbel lässt sich gemäss den Fig. 5a und 5b mit relativ einfachen Mitteln mit einer ergonomische Kriterien berücksichtigenden Kopfstütze 51 versehen. Damit kann auf einfache Weise ein höchsten Komfortansprüchen entsprechendes Sitzmöbel geschaffen werden, bei dem gleiche oder angepasst gestaltete Bauteile der beschriebenen Konstruktion verwendet werden. Die nachstehenden Erläuterungen bauen daher grundsätzlich auf der Konstruktion gemäss den Fig. 1 und 1 b auf, und bereits dort beschriebene Bauteile werden nachstehend nur noch erwähnt oder diskutiert, wenn sie abweichenden Anforderungen entsprechen müssen.

In den Fig. 5a und 5b sind die Sitzmöbelteile von unten bis auf die Höhe der Linien K-K gleich wie vorbeschrieben gestaltet. An das obere Ende des Rückenlehnengerüstes 17 ist, über ein beidseitig vorhandenes Scharniergelenk 52 ein Kopfstützengerüst 53 aufgebaut, das die Kopfstützenpolsterung 53" trägt. Das Kopfstützengerüst 53 kann ein im Prinzip nach dem Bauteil 17' gehobenes Sperrholzschalenteil 53' enthalten. Die in den Fig. 1a, 1 b mit 23 bezeichnete Blattfeder ist über die Führungstasche 24 hinaus bis auf etwa ¹/₃ der Höhe des Kopfstützengerüstes 53 verlängert und nachstehend mit 54 bezeichnet. Sie entspricht bis auf die Höhe der Linie K-K auch gestaltmässig der Blattfeder 23. Auf der Höhe der Scharniergelenke 52 ist sie mit einer Vorkrümmung 55 versehen, die einerseits steif genug ist, um allein durch die Blattfeder die Grundstellung des weiterhin nur durch die Scharniergelenke 52 gestützten Kopfstützengerüstes festzulegen. Ferner ist die Blattfeder 54 an ihrem oberen Ende fest mit dem Kopfstützengerüst 53 verbunden.

Beim Zurückverschwenken des Rückenlehnengerüstes 17 in die mit unterbrochenen Linien gezeigte Stellung wandert analog der Verschiebung des Nockens 44 in der Führungstasche 24 auch die Blattfeder 54 nach oben. Da die Scharniergelenke 52 eine Vergrösserung des Abstandes nur in der Lehnenmitte der gekrümmten Schalenteile 17' und 53' zulassen, muss die Blattfeder 54 genau auf diese Zone ausgerichtet sein. Beim Aufwärtsschieben der fest mit dem Kopfstützengerüst 53 verbundenen Blattfeder 54 verschwenkt sich, unter Verengung der Vorkrümmung 55, das Kopfstützengerüst 53 in eine Anlenkstellung, in welcher sie etwa im Abstand parallel zur Grundstellung steht. Die in Gegenuhrzeigerrichtung laufende Neigung der Kopfstütze 51 in ihrer mit unterbrochenem Strich gezeigten Stellung hängt - ausser vom Bewegungsweg der Blattfeder 54 - im wesentlichen vom horizontalen Abstand der Verbindungslinie zwischen den Scharniergelenken 52 und der Blattfeder 54 ab. Mit anderen Worten: Die Kopfstützenneigungsverstellung kann durch Vor- oder Rückwärtsverlegung des Drehpunktes an den Scharniergelenken 52 vorgewählt werden.

Sowohl das Sitzmöbel nach den Fig. 1 a, 1 b als auch nach den Fig. 5a, 5b kann mit beidseitigen Armlehnen 61 versehen sein. Diese Armlehnen sind einerseits am vorderen Ende des Sitzrahmens 4 am Synchronverstellmechanismus 6 bei 62, und andernteils an der Lagerstelle 18 des Rückenlehnengerüstes 17 schwenkbar angelenkt. Entsprechend der gegenseitigen Verstellbarkeit der beiden Lagerstellen 18 und 62, die sich aus der Beschreibung der Fig. 1a, 1 b ergibt, sind auch die Armlehnen 61 gelenkig aufgebaut, um der genannten Verstellbewegung folgen zu können. Da diese aus der Fig. 6 in einer schematischen Längsschnittdarstellung hervorgehende Armlehnen jeweils für die linke wie für die rechte Sitzmöbelseite gleich gestaltet sind, soll nachstehend vorzugsweise nur von einer Armlehne gesprochen werden.

In Fig. 6 bezeichnet 41 die bereits anlässlich der Beschreibung der Fig. 3 erwähnte obere Gelenkbüchse am «hinteren» Ende der Armlehne. Sie ist auf dem dort gezeigten Achszapfen 38 gelagert. Eine im Prinzip gleichgestaltete Gelenkbüchse 63 legt das vordere Ende der Armlehne 61 fest. Die Gelenkbüchse 63 ist in der Lagerstelle 62 (Fig. 1 a, 5a) auf einem nicht bezeichneten, mit dem Sitzrahmen 4 verbundenen weiteren Achszapfen gelagert, der ähnlich dem Achszapfen 38 gestaltet ist. Beide Gelenkbüchsen 41, 63 tragen je einen Schenkelkern 64, 65, z.B. in der Form eines Flacheisenbandes, an deren äusserem Ende je eine Schenkelanbiegung 66, 67 vorhanden ist. Die Schenkelanbiegungen 66, 67 von je 1 bis 2 cm Länge sind praktisch gleich und unter einem Winkel von 35 bis 60° aus der Geraden ausgelenkt, und an der Armlehnenbiegestelle 68 so übereinander gelegt, dass die Unterseite der Anbiegung 66 des oberen Schenkelkerns 64 der Oberseite der Anbiegung 67 des unteren Schenkelkerns 65 gegenüberliegt. Beide Schenkelkerne sind einerseits durch die Gelenkbüchsen 41, 63 genau aufeinander fluchtend gehalten und anderrseits in einer Tasche 69 aus einem biegsamen Hüllenmaterial, z.B. einem kunststoffbeschichteten Textil, in ihrer gegenseitigen Beziehung gehalten.

Fig. 6a zeigt den Schnitt nach den Linien a,-a, und a_{z}-a_{z} in Fig. 6, Fig. 6a zeigt die Tasche in im leeren Zustand gestreckter Lage, und Fig. 6c zeigt den Taschenverlauf an der Biegestelle 68 in grösserem Massstab.

Gemäss Fig. 6a sind die Schenkelkerne 64, 65 von den bezüglichen Taschenabschnitten 69.1 bzw. 69.2 (Fig. 6b) umgeben und in eine Schaumstoffumhüllung 70 eingebettet. Letztere ist von einem Polsterüberzug 71 umgeben, der sich über die ganze Armlehne erstreckt und zweckmässig die beiden Gelenkbüchsen 41, 63 freilässt. Fig. 6b und Fig. 6c zeigen die Gestaltung der Tasche 69. Längsnähte 72 legen die Breite, und Quernähte 74.1, 74.2 die sich längsmittig überschneidenden Längen für die Aufnahmeöffnungen 73.1, 73.2 (siehe auch Fig. 6c) für die Schenkelkerne 64, 65 fest. Aus Fig. 6c ist leicht ersichtlich, dass an der Armlehnenbiegestelle 68 der oberen Schenkelkern 64 und der untere Schenkelkern 65 bzw. deren Endanbiegungen 66, 67 durch ein zwischen den Quernähten 74.1 und 74.2 liegendes Taschendoppel 75 voneinander getrennt sind. Das Taschendoppel 75 vermeidet eine unmittelbare Berührung der Schenkelendanbiegungen 66, 67 (Fig. 6) und ist zweckmässig in angemessener Weise verstärkt.

In den Fig. 7, 7a und 7b ist der Tragfuss 1 aus Fig. 1 a bzw. ein Schenkel 81 des vorzugsweise fünf Schenkel aufweisenden Tragfusses in grosserem Massstab und mit mehr Details gezeigt. Jeder der Schenkel 81 ist an einer zentralen Stütznabe 82, welche zur Aufnahme der bereits früher erwähnten vorzugsweise höhenverstellbaren Tragsäule 2 vorgesehen ist, angeschlossen. Zu diesem Zweck enthält der Tragfuss 1 für jeden Schenkel 81 eine mit 83 bezeichnete Speiche, welche radial von der Nabe 82 absteht und fest mit dieser verbunden ist. Die Speiche 83 ist zweckmässig ein Rechteckrohr und ist als Basiselement gestaltet, auf welches als radiale Verlängerung und Träger eines Auflageelementes 84, z.B. einer Pendelrolle, ein Pratzenglied 85 aufgesetzt ist. Die Speiche 83 trägt weiterhin das Unterteil 86 der in Fig. 1 mit 5 bezeichneten Tragsäulenverschalung und eine Basisverschalung 87, die (auf nicht gezeigte Weise) so mit dem Verschalungsunterteil 84 verbunden ist, dass beide Teile 86, 87 sowohl untereinander als auch mit der Speiche 83 im Klemmeingriff stehen und wegnehmbar an diese angeschlossen sind.

Das Pratzenglied 85 ist ein Schalenkörper mit im wesentlichen halbrunder Schalenwand 88, an deren Innenseite eine Rippenstruktur 89 für die Befestigungsteile des Auflageelementes (Rolle) 84 und einer Steckzentrierung 91 angeformt sind. Weiter trägt die Schalenwand 88 einen Montagezapfen 92, der eine Durchtrittsöffnung 93 auf der Oberseite der Speiche 83 durchgreift und bis zu deren Unterseite 83' reicht. Im Montagezustand des Pratzengliedes 85 greift die Steckzentrierung 91 in das vordere Ende des Speichenhohlraumes 83" hinein, wodurch eine kippsichere Halterung des Pratzengliedes 85 auf der Speiche 83 erzielbar ist. Mit einer die Unterseite der Speiche 83 durchsetzenden und in den Montagezapfen 93 eingreifenden Schraube 93 sind Speiche und Pratzenglied 85 fest miteinander verbunden.

Der Vorteil einer derartigen Tragfussgestaltung besteht darin, dass an einer mit Speichen 83 von einheitlicher Länge und Gestalt versehenen Tragfussbasis auf einfache Weise Tragfüsse mit unterschiedlich langen Schenkeln 81 und für unterschiedlich gestaltete Auflageelemente 84 zusammenbaubar sind. An solchen Auflageelementen 84 brauchen nur die zur Befestigung an der Speiche 83 notwendigen Teile 91 und 92 gleich gestaltet zu sein, um Tragfüsse für unterschiedliche Zwecke rationell zu gestalten.

## Patentansprüche

1. Sitzmöbel mit einem Sitzplatten-Rückenlehnen-Neigungsverstellmechanismus, durch welchen eine gleichsinning und voneinander abhängig wirksame Neigungsveränderung zwischen Sitzplatte und Rückenlehne erzielbar ist, wobei die Neigungsverstellung in der Art einer Pendelbewegung stattfindet und die Rückenlehnenneigung durch Blockieren des Neigungsverstellmechanismus in einer gewünschten Schräglage der Rückenlehne frei wählbar und fixierbar ist, wobei die Rückenlehne aus einem mit dem Neigungsverstellmechanismus (6) fest verbundenen Rükkenlehnenunterteil (16) und einem an diesen schwenkbar angelenkten Rückenlehnenoberteil (14) besteht, der durch Beaufschlagung mittels einer Druckkraft (Q) um eine mit dem Rückenlehnenunterteil (16) verbundene Lagerstelle (18) rückwärts verschwenkbar ist, und wobei der Rükkenlehnenoberteil (14) im Ruhezustand durch eine federbelastete Vorrichtung (13) in einer im wesentlichen mit dem Rückenlehnenunterteil axial fluchtenden Stellung gehalten ist und bei Wegfall der Druckkraft den Rückenlehnenoberteil (14) in seinen Ruhezustand zurückführt, dadurch gekennzeichnet, dass zwischen dem Rückenlehnenunterteil (16) und dem Rückenlehnenoberteil(14) ein Steuerglied in der Form einer Stellfedervorrichtung (22) mit einer die Relativbefestigung des Rückenlehnenoberteils (14) zum Rükkenlehnenunterteil begrenzenden ersten (44, 45.1) und zweiten (44, 45.2) Anschlagvorrichtung vorhanden ist, und dass der Rückenlehnenunterteil(16) als Stützanordnung für das Gerüst (17) des Rückenlehnenoberteils (14) und die federbelastete Vorrichtung (13) als Teil dieser Stützanordnung im Rückenlehnenunterteil (16) angeordnet ist.

2. Sitzmöbel nach Anspruch 1, dadurch gekennzeichnet, dass die Stellfedervorrichtung (22) eine am Rückenlehnenunterteil (16) befestigte längliche Blattfeder (23) umfasst, welche am Rückenlehnenoberteil in einer die erste und die zweite Anschlagvorrichtung (44, 45.1; 44, 45.2) enthaltenden Führungstasche (24) längsgeführt ist.

3. Sitzmöbel nach Anspruch 2, dadurch gekennzeichnet, dass die federbelastete Vorrichtung (13) ein Schieberaggregat mit einem unter Federbelastung (29) zwischen zwei Endstellungen bewegbaren Schieberglied (20) ist, und dass das Schieberglied (20) mit dem unteren Ende der Rückenlehnenschale (17') im Eingriff steht.

4. Sitzmöbel nach Anspruch 2, dadurch gekennzeichnet, dass die Blattfeder (23) ein zwischen dem Rückenlehnenunterteil (16) und den genannten Anschlagvorrichtungen liegendes Knickstellenpaar (46.1, 46.2) aufweist, von welchem die untere (46.1) Knickstelle die Blattfeder (23) gegen das Rückenlehnengerüst (17), und die obere (46.2) die Blattfeder (23) vom Rückenlehnengerüst (17) weglenkt.

5. Sitzmöbel nach Anspruch 1, dadurch gekennzeichnet, dass am oberen Ende des Rückenlehnengerüstes (17) eine von einem Kopfstützengerüst (53) getragene Kopfstütze (51 ) schwenkbar angelenkt ist.

6. Sitzmöbel nach Anspruch 5, dadurch gekennzeichnet, dass zwischen dem Rückenlehnengerüst (17) und dem Kopfstützengerüst (53) eine aus Scharniergelenken (52) und einer rückwärtig der Scharniergelenke im Abstand angeordneten Blattfeder (54) gebildete Schwenkstelle vorhanden ist.

7. Sitzmöbel nach Anspruch 6, dadurch gekennzeichnet, dass die Blattfeder (54) am Rukkenlehnengerüst (17) zwischen der ersten und der zweiten Anschlagvorrichtung (44, 45.1; 44, 45.2) längsverschiebbar und im Bereich der genannten Schwenkstelle mit einer Anbiegung (55) versehen ist, durch welche dem Kopfstützengerüst (53) eine der Sitzplatte (15) zugewandte Verschwenkung relativ zum Rückenlehnengerüst (17) erteilt ist.

8. Sitzmöbel nach Anspruch 7, dadurch gekennzeichnet, dass das Ausmass der genannten Verschwenkung vom Ausmass der Auslenkung des Rückenlehnenoberteils (14) abhängig ist, und dass der Krümmungsgrad der Anbiegung (55) mit zunehmender Auslenkung des Rückenlehnenoberteils (14) zunimmt.

9. Sitzmöbel nach einem der Ansprüche 1 bis 8, mit einer aus einem obern und einem untern Schenkel gestalteten gepolsterten Armlehne, wobei der obere Schenkel an einer ersten Lagerstelle zwischen Rückenlehnenunterteil und Rückenlehnenoberteil und der untere Schenkel an einer zweiten Lagerstelle am vorderen Ende des Sitzrahmens schwenkbar angelenkt ist, und wobei sowohl der obere als auch der untere Armlehnenschenkel mit einem formsteifen Schenkelkern versehen sind, dadurch gekennzeichnet, dass die Schenkelkerne (64, 65) sich jeweils über einen einzigen Armlehnenschenkel erstrecken, innerhalb der Armlehnenpolsterung in einer Tasche (69) aus einem biegsamen Hüllenmaterial geführt sind, und sich in einer Armlehnenbiegestelle (68) zwischen dem oberen und dem unteren Schenkel im Bereich von Endanbiegungen (66, 67) dieser Kerne innerhalb eines Taschendoppels (75) gegenseitig geführt und im Abstand voneinander gehalten sind.

10. Sitzmöbel nach einem der Ansprüche 1 bis 8 mit einem Tragfuss, der an einer zentralen Stütznabe zur Aufnahme der Sitzmöbel-Tragsäule mit Speichen versehen ist, die samt der Stütznabe mit Verschalungselementen überdeckt und zur Stützung von Tragfuss-Schenkeln gestaltet sind, dadurch gekennzeichnet, dass jede Speiche (83) ein auf ihr radial äusseres Ende aufgesetztes Pratzenglied (85) mit Befestigungsteilen (90) für ein Auflageelement (84) trägt, wobei die Speiche (83) mindestens am genannten Ende einen Hohlraum (83") aufweist, der mit einer diesen von oben zugänglich machenden Zutrittsöffnung (93) zur Einführung von Befestigungsmitteln (92) versehen ist, und dass das Pratzenglied (85) eine die Speiche (83) teilweise umgreifende Schalenwand (88) aufweist, an deren Innenseite Halteorgane (91, 92) zur Zentrierung und Befestigung des Pratzengliedes (85) an der Speiche (83) angeordnet sind.

11. Sitzmöbel nach Anspruch 10, dadurch gekennzeichnet, dass das Pratzenglied (85) ein in den Endhohlraum (83") der Speiche (83) eingreifendes Steckzentrierteil (91 ) und einen die genannte Zutrittsöffnung (93) durchgreifenden Montagezapfen (92) einer Schraubverbindung (94) zwischen Pratzenglied (85) und Speiche (83) aufweist.

## Revendications

1. Siège à mécanisme de réglage de l'inclinaison du dossier et de la plaque de siège qui permet de réaliser une modification des inclinaisons de la plaque de siège et du dossier dans le même sens et avec interdépendance, le réglage d'inclinaison s'effectuant à la manière d'un mouvement pendulaire et l'inclinaison du dossier pouvant être sélectionnée et fixée librement par blocage du mécanisme de réglage d'inclinaison dans une position oblique souhaitée du dossier, le dossier étant formé d'une partie inférieure (16) reliée rigidement au mécanisme de réglage d'inclinaison (6) et d'une partie supérieure (14) qui est articulée à cette partie inférieure et qui peut pivoter vers l'arrière, sous l'effet d'une force de pression (Q), autour d'un dispositif d'articulation (18) relié à la partie inférieure (16), et la partie supérieure (14) du dossier étant, en position de repos, maintenue par un dispositif sollicité par ressort (13) dans une position essentielement en ligne axiale avec la partie inférieure du dossier et, lors de la suppression de la force de pression, ce dispositif à ressort rappelle la partie supérieure (14) du dossier dans sa position de repos, caractérisé en ce qu'entre la partie inférieure (16) du dossier et la partie supérieure (14) est prévu un élément de commande ayant la forme d'un dispositif à ressort d'ajustage (22) pourvu d'un premier (44, 45.1 ) et d'un second (44, 45.2) dispositif de butée limitant la fixation relative de la partie supérieure (14) du dossier à la partie inférieure (16) et que la partie inférieure (16) du dossier est prévue à titre de dispositif d'appui pour la carcasse (17) de la partie supérieure (14) du dossier et le dispositif à ressort (13) est installé dans la partie inférieure (16) du dossier en tant que partie de ce dispositif d'appui.

2. Siège suivant la revendication 1, caractérisé en ce que le dispositif à ressort d'ajustage (22) comprend une longue lame de ressort (23) fixée à la partie inférieure (16) du dossier et guidée longitudinalement sur la partie supérieure du dossier dans un logement de guidage (24) contenant le premier et le second dispositif de butée (44, 45.1; 44.45.2).

3. Siège suivant la revendication 2, caractérisé en ce que le dispositif sollicité par ressort (13) est un dispositif à coulisseau comportant un coulisseau (20) déplaçable sous la sollicitation d'un ressort (29) entre deux positions d'extrémité et que le coulisseau (20) est en prise avec l'extrémité inférieure de la coquille de dossier (17').

4. Siège suivant la revendication 2, caractérisé en ce que la lame de ressort (23) présente une paire de brisures (46.1; 46.2) situées entre la partie inférieure (16) du dossier et lesdits dispositifs de butée, la brisure inférieure (46.1) amenant la lame de ressort (23) contre la carcasse (17) du dossier te la brisure supérieure (46.2) écartant la lame de ressort (23) de la carcasse (17) du dossier.

5. Siège suivant la revendication 1, caractérisé en ce qu'un appui-tête (51 ) supporté par une carcasse d'appui-tête (53) est monté à pivot sur l'extrémité supérieure de la carcasse (17) du dossier.

6. Siège suivant la revendication 5, caractérisé en ce qu'entre la carcasse de dossier (17) et la carcasse d'appui-tête (53) est prévu un dispositif d'articulation formé de charnières (52) et d'une lame de ressort (54) installée en arrière des charnières à distance de celles-ci.

7. Siège suivant la revendication 6, caractérisé en ce que la lame de ressort (54) peut coulisser longitudinalement sur la carcasse (17) du dossier entre le premier et le second dispositif de butée (44, 45.1; 44, 45.2) et est pourvue, dans la zone dudit dispositif d'articulation, d'une brisure (55) par laquelle un pivotement dirigé vers la plaque de siège (15) est communiqué à la carcasse d'appui-tête (53) par rapport à la carcasse de dossier (17).

8. Siège suivant la revendication 7, caractérisé en ce que l'amplitude dudit pivotement dépend de l'amplitude de la déviation de la partie supérieure (14) du dossier et que le degré de courbure de la brisure (55) augmente avec la déviation de la partie supérieure (14) du dossier.

9. Siège suivant l'une quelconque des revendications 1 à 9, comportant un accoudoir rembourrée formé d'une branche supérieure et d'une branche inférieure, la branche supérieure étant articulée à un premier dispositif d'articulation entre la partie inférieure et la partie supérieure du dossier et la branche inférieure étant articulée à un second dispositif d'articulation à l'extrémité antérieure du cadre de siège, et la branche supérieure et la branche inférieure de l'accoudoir étant pourvues d'une âme indéformable, caractérisé en ce que les âmes de branches (64, 65) s'étendent chacune dans une seule branche d'accoudoir, sont guidées, à l'intérieur du rembourrage d'accoudoir, dans un fourreau (69) fait d'une matière de gainage flexible, et, à l'endroit du coude (68) de l'accoudoir, entre ses branches supérieure et inférieure, elles sont guidées réciproquement dans la zone de leurs brisures d'extrémité (66, 67) dans un fourreau double (75) et sont maintenues espacées l'une de l'autre.

10. Siège suivant l'une quelconque des revendications 1 à 8, comportant pourvu, au niveau d'un moyen de support central destiné à recevoir la colonne de support du siège, du rais qui, conjointement avec le moyen de support, sont recou- verts d'éléments d'habillage et sont conçus pour supporter les branches du pied de support, caractérisé en ce que chaque rai (83) porte un élément de patte (85) mis en place sur son extrémité extérieure radiale, pourvu d'organes de fixation (90) pour un élément d'appui (84), le rai (83) présentant, au moins à ladite extrémité, un creux (83") qui est pourvu d'une ouverture d'entrée (93) rendant ce creux accessible du haut, pour l'introduction de moyens de fixation (92), et que l'élément à patte (85) comporte une paroi de coiffage (88) qui enserre partiellement le rai (83) et sur la face intérieure de laquelle sont prévus des organes de retenue (91, 92) destinés à centrer et à fixer l'élément de patte (85) sur le rai (83).

11. Siège suivant la revendication 10, caractérisé en ce que l'élément de patte (85) comporte un organe de centrage mâle (91 ) qui s'engage dans le creux d'extrémité (83") du rai (83) et un tenon de montage (92) traversant l'ouverture d'entrée (93) et faisant partie d'un assemblage vissé (94) entre l'élément de patte (85) et le rai (83).

## Claims

1. Article of seating having a seat/backrest tilt adjusting mechanism, by means of which it is possible to alter the inclination between the seat and the backrest in the same direction and operatively dependent on each other, the tilt adjustment occurring as a pendulum movement and the backrest inclination being freely selectable and fixable by locking the tilt adjustment mechanism in a desired inclined position of the backrest, the backrest consisting of a lower backrest portion (16) fixedly connected to the tilt adjusting mechanism (6) and an upper backrest portion (14) pivotally hinged thereto, which can be pivoted backwards by the application of pressure (Q) about a bearing (18) connected to the lower backrest portion (16), the upper backrest portion (14) being held in the rest position by a spring-loaded device (13) in a position which is substantially axially aligned with the lower backrest portion and, upon removal of the pressure, the upper backrest portion (14) is returned to its rest position, characterised in that between the lower backrest portion (16) and the upper backrest portion (14) is a control member in the form of a control spring device (22) having a first abutment device (44, 45.1) and a second abutment device (44, 45.2) which limit the relative mounting of the upper backrest portion (14) to the lower backrest portion, and in that the lower backrest portion (16) is arranged as a support arrangement for the frame (17) of the upper backrest portion (14) and the springloaded device (13) is arranged as part of this support arrangement in the lower backrest portion (16).

2. Article of seating according to claim 1, characterised in that the control spring device (22) includes an elongate leaf spring (23) secured to the lower backrest portion (16), which is longitudinally guided on the upper backrest portion in a guide pocket (24) which contains the first and second abutment devices (44, 45.1; 44, 45.2).

3. Article of seating according to claim 2, characterised in that the spring-loaded device (13) is a slide assembly having a slide member (20) which is movable under spring bias (29) between two end positions, and in that the slide member (20) engages with the lower end of the shell (17') of the backrest.

4. Article of seating according to claim 2, characterised in that the leaf spring (23) has two kinks (46.1, 46.2) located between the lower backrest portion (16) and said abutment devices, the lower kink (46.1 ) deflecting the leaf spring (23) towards the frame (17) of the backrest whilst the upper (46.2) deflects the leaf spring (23) away from the frame (17) of the backrest.

5. Article of seating according to claim 1, characterised in that a headrest (51 ) carried by a headrest frame (53) is pivotally hinged to the upper end of the backrest frame (17).

6. Article of seating according to claim 5, characterised in that, between the backrest frame (17) and the headrest frame (53), there is a pivot formed by hinged joints (52) and a leaf spring (54) arranged to the rear of the hinge joint and spaced therefrom.

7. Article of seating according to claim 6, characterised in that the leaf spring (54) on the backrest frame (17) is longitudinally movable between the first and second abutment devices (44, 45.1; 44, 45.2) and is provided, in the region of said pivot,with a bend (55) by means of which a pivoting towards the seat (15) relative to the backrest _{T}rame PI) is imparted to the headrest frame (53).

8. Article of seating according to claim 7, characterised in that the degree of pivoting referred to depends on the degree of deflection of the upper backrest portion (14), and in that the degree of curvature of the bend (55) increases as the deflection of the upper backrest portion (14) increases.

9. Article of seating according to one of claims 1 to 8, having an upholstered armrest consisting of an upper and lower section, the upper section being pivotally articulated at a first bearing between the lower backrest portion and the upper backrestportion, whilst the lower section is pivotally articulated at a second bearing at the front end of the seat frame, both the upper and lower armrest sections being provided with a rigid core, characterised in that the cores (64, 65) of the armrest sections each extend over a single armrest section, are guided within the armrest upholstery in a pocket (69) consisting of a flexible encasing material, and in the region of bent end portions (66, 67) of these cores within a double pocket (75) are mutually guided and held spaced from each other at an armrest bending point (68) between the upper and lower sections.

10. Article of seating according to one of claims 1 to 8 with a support foot provided, at a central support hub for receiving the chair support column, with spokes which, together with the support hub, are covered with encasing elements and are constructed to support the feet of the support foot, characterised in that each spoke (83) has a claw member (85) superimposed on its radially outer end, with fixing portions (90) for a support element (84), the spoke (83) having, at least at this end, a cavity (83") which is provided with an access opening (93), making it accessible from above, for the insertion of fixing means (92), and in that the claw member (85) has an encasing wall (88) which partially surrounds the spoke (83), whilst on the inside of said encasing wall (88) are retaining members (91, 92) for centring and securing the claw member (85) on the spoke (83).

11. Article of seating according to claim 10, characterised in that the claw member (85) has a centring peg (91 ) engaging in the end cavity (83") of the spoke (83) and a mounting pin (92), passing through said access opening (93), of a screw connection (94) between the claw member (85) and the spoke (83).
